# EUROPÄISCHE PATENTSCHRIFT

(11) **EP 2 096 978 B1**
(45) Veröffentlichungstag und Bekanntmachung des Hinweises auf die Patenterteilung: **31.05.2017**
(21) Anmeldenummer: 07822286.6
(22) Anmeldetag: 07.11.2007
(51) Int. Cl.: A47L 15/50

(54) **GESCHIRRSPÜLMASCHINE MIT EINEM LAGERUNGSBEHÄLTER MIT VERÄNDERBARE STÜTZWEITE VON DEN ABSTÜTZMITTEL**
DISHWASHER WITH A STORAGE CONTAINER WITH AN ALTERABLE SUPPORTING DISTANCE BETWEEN THE SUPPORTING MEANS
LAVE-VAISSELLE AVEC UN RÉCIPIENT DE RETENUE DOTÉ D'UN MOYEN DE SOUTIEN AYANT UNE DISTANCE ENTRE APPUIS MODIFIABLE

(30) Priorität: 10.11.2006 DE 102006053075
(43) Veröffentlichungstag der Anmeldung: 09.09.2009
(73) Patentinhaber: BSH Hausgeräte GmbH, 81739 München (DE)
(72) Erfinder: MOSER, Hermann, 86450 Altenmünster (DE); SCHESSL, Bernd, 89407 Dillingen (DE); SCHÜTZ, Rainer, 73450 Neresheim (DE)
(86) Internationale Anmeldenummer: PCT/EP2007/061970
(87) Internationale Veröffentlichungsnummer: WO 2008/055919

(56) Entgegenhaltungen:
- EP-A- 1 199 025
- EP-A- 1 665 975
- WO-A-00/49935
- DE-A1- 19 947 152
- DE-U1- 8 529 820
- US-B1- 6 571 965

## Beschreibung

Die Erfindung betrifft eine Geschirrspülmaschine gemäß dem Oberbegriff des Patentanspruchs 1.

Aus dem Stand der Technik sind Geschirrspülmaschinen mit einer Tür und einem Spülbehälter bekannt, die zusammen einen Behandlungsraum umgrenzen. In dem Behandlungsraum ist ein korbartiger Lagerungsbehälter für zu reinigendes Gut angeordnet. Eine Bodenwand und Seitenwände des Lagerungsbehälters sind aus Tragstäben ausgebildet, die ein korbartiges Gitter bilden. Senkrecht zu den Tragstäben der Bodenwand sind Haltestäbe angeordnet, die zur Lagerung des zu reinigenden Guts dienen. Insbesondere die Tragstäbe, die die Bodenwand des Lagerungsbehälters bilden, haben einen konstanten Abstand zueinander und sind in ihrer Stützweite weder in Längsrichtung noch in Querrichtung bewegbar.

Ein gravierender Nachteil dieser Lösung ist jedoch, dass das zu reinigende Gut, insbesondere Teller, die einen geringen Durchmesser als die Stützweite aufweisen, aus dem Lagerungsbehälter durch die Tragstäbe in den Behandlungsraum der Geschirrspülmaschine fallen. Die Tragstäbe des Bodens, die zur sicheren Lagerung der Teller dienen, sind in dem Nahbereich zu den Seitenwänden des Lagerungsbehälters angeordnet, so dass Teller insbesondere mit einem größeren Durchmesser wie zum Beispiel Pastateller nicht mehr auf den Tragstäben aufliegen, sondern an einem Tragstab an einer Seitenwand des Lagerungsbehälters anliegen. Aufgrund der geringen Stützweite der Tragstäbe zueinander versinken die Teller nicht weit genug in die Bodenebene des Lagerungsbehälters hinein. Dies hat zur Folge, dass Teller mit einem sehr großen Durchmesser nicht mehr in den Behandlungsraum der Geschirrspülmaschine hineinpassen und an eine Deckenwand oder einen gegebenenfalls zweiten Lagerungsbehälter, der über dem ersten Lagerungsbehälter angeordnet ist, anstoßen.

Die Druckschrift DE 199 47 152 A1 offenbart einen Geschirrkorb zur Aufnahme von Spülgut, welcher in einer Haushaltsgeschirrspülmaschine horizontal verschiebbar angeordnet ist. Der Geschirrkorb weist einen gitterförmigen Boden und gitterförmige Seitenwände auf. Um die Spülgutteile in einer für den Reinigungsprozess günstigen Lage einordnen zu können, ist mindestens eine angekoppelte oder ankoppelbare Haltevorrichtung an dem Geschirrboden angeordnet. Die Haltevorrichtung umfasst einzelne Halteelemente, von denen jedes einzelne oder mehrere in einer Teilmenge der Halteelemente unabhängig von den anderen Halteelementen in seiner oder ihrer Zuordnung zu dem Rahmen des Geschirrkorbs einstellbar ist.

Der Erfindung liegt daher die Aufgabe zugrunde, bei Geschirrspülmaschinen der eingangs genannten Art einen Lagerungsbehälter für zu reinigendes Gut bereitzustellen, welcher zur Lagerung von zu reinigendem Gut, insbesondere von Tellern, unabhängig von deren Durchmessern, dient.

Die Aufgabe der Erfindung wird dadurch gelöst, dass die horizontal angeordneten Abstützmittel eine veränderbare Stützweite besitzen. Diese Lösung zeichnet sich besonders dadurch aus, dass unabhängig von der geometrischen Form des zu reinigenden Guts, insbesondere Teller mit einem sehr großen Durchmesser und einem sehr kleinen Durchmesser in dem Lagerungsbehälter gelagert werden. Es ist ausgeschlossen, dass Teller mit einem kleineren Durchmesser aus dem Lagerungsbehälter in den Behandlungsraum der Geschirrspülmaschine herausfallen. Ebenfalls wird in vorteilhafter Weise verhindert, dass Teller mit einem großen Durchmesser Seitenwände und eine Deckenwand des Spülbehälters berühren. Somit werden nun auch Teller mit einem sehr großen Durchmesser und mit einem sehr kleinen Durchmesser sicher in dem Lagerungsbehälter verstaut. Daher ist eine optimale Raumausnutzung bezüglich der zur Verfügung stehenden Höhe gewährleistet, da unabhängig von dem Durchmesser der Teller diese in dem Lagerungsbehälter angeordnet werden.

Nach einer bevorzugten Ausführungsform des Gegenstands der Erfindung ist vorgesehen, dass die Stützweite der horizontal angeordneten Abstützmittel stufenlos veränderbar ist. Diese Lösung bietet den Vorteil, dass Teller unabhängig von dem Durchmesser in dem Lagerungsbehälter angeordnet werden.

Nach einer alternativen Ausführungsform des Gegenstands der Erfindung ist vorgesehen, dass die Stützweite der horizontal angeordneten Abstützmittel in Stufen veränderbar ist. Durch diese Lösung ist gewährleistet, dass jedem Durchmesser des Tellers eine Stufe zugeordnet ist, so dass eine Feinjustierung der Stützweite der horizontal angeordneten Abstützmittel entfällt.

Nach einer weiteren bevorzugten Ausführungsform des Gegenstands der Erfindung ist vorgesehen, dass die horizontal angeordneten Abstützmittel durch wenigstens zwei aneinander gegenüberliegende Tragstäbe des als Geschirrkorbs ausgebildeten Lagerungsbehälters ausgebildet sind. Durch diese Maßnahme gelingt es, dass die Teller sicher während eines Spülprozesses in dem Lagerungsbehälter angeordnet sind.

Nach einer weiteren Ausführungsform des Gegenstands der Erfindung ist vorgesehen, dass die Tragstäbe als Längsstäbe oder Querstäbe des Geschirrkorbs ausgebildet sind, und der Abstand zwischen zwei Querstäben und/oder zwei Längsstäben variabel einstellbar ausgebildet ist. Durch diese Anordnung ist sichergestellt, dass der Benutzer die Wahl hat die Teller quer oder längs in dem Geschirrkorb anzuordnen. Wenn der Geschirrkorb bereits mit zu reinigendem Gut beladen ist, so besitzt der Benutzer die Flexibilität die Teller quer und/oder längs in dem Lagerungsbehälter anzuordnen.

Sehr einfach ist der Aufbau, wenn nach einer bevorzugten Ausführungsform des Gegenstands der Erfindung vorgesehen ist, dass mindestens ein Querstab und/oder ein Längsstab des Geschirrkorbs lösbar gelagert ist/sind. Diese Anordnung bietet den Vorteil, dass der Benutzer den Querstab und/oder den Längsstab bei Bedarf selbstständig lösen kann, um die Stützweite zu verändern. Ebenfalls zeichnet sich diese Lösung dadurch aus, dass sie sehr benutzerfreundlich ist.

Nach einer weiteren bevorzugten Ausführungsform des Gegenstands der Erfindung ist vorgesehen, dass an dem Querstab und/oder Längsstab mindestens ein Stab zumindest im Wesentlichen senkrecht angeordnet ist, welcher um eine horizontale Achse schwenkbar gelagert ist. Durch diese Anordnung ist der Benutzer in der Lage durch ein Schwenken des Stabs sehr einfach die Stützweite zu verändern. Ferner ist der Aufwand in der Montage sehr kostengünstig durchzuführen.

Nach einer weiteren bevorzugten Ausführungsform des Gegenstands der Erfindung ist vorgesehen, dass der Stab mechanisch oder elektromechanisch bewegbar ausgebildet ist. Die Lösung, bei der der Stab mechanisch bewegbar ausgebildet ist, zeichnet sich besonders dadurch aus, dass sie sehr kostengünstig in ihrer Herstellung ist. Wenn der Stab elektromechanisch bewegbar ausgebildet ist, so ist das Bewegen des Stabs benutzerfreundlicher. Im Fall dass der Stab mechanisch bewegt wird, ist hervorzuheben, dass der Zeitaufwand in der Montage sich erheblich verkürzt, da auf elektrische Bauteileverzichtet wird.

Nach einer weiteren bevorzugten Ausgestaltung des Gegenstands der Erfindung ist vorgesehen, dass der Querstab und/oder Längsstab in seiner Querrichtung verschiebbar ausgebildet ist. Die erfindungsgemäße Geschirrspülmaschine weist somit den Vorteil auf, dass der Benutzer ein Einräumen des zu reinigenden Guts flexibler gestaltet. Nach einer weiteren bevorzugten Ausgestaltung des Gegenstands der Erfindung ist vorgesehen, dass die Querstäbe oder Längsstäbe parallel zueinander angeordnet sind. Durch diese Anordnung ist sichergestellt, dass das zu reinigende Gut, insbesondere Teller, während des Spülprozesses sicher in dem Lagerungsbehälter gelagert sind und ein Umfallen der Teller verhindert wird, das diese beschädigen könnte.

Nach einer weiteren bevorzugten Ausführungsform des Gegenstands der Erfindung ist vorgesehen, dass an den Querstäben und/oder Längsstäben Haltestäbe zur Fixierung des zu reinigenden Guts zumindest im Wesentlichen senkrecht zu der Bodenebene angeordnet sind. Diese Lösung zeichnet sich besonders dadurch aus, dass die Haltestäbe zusätzlich zu den Tragstäben für eine stabile und sichere Lagerung des zu reinigenden Guts in dem Lagerungsbehälter sorgen. Dadurch ist ausgeschlossen, dass das zu reinigende Gut während des Spülprozesses umfällt und beschädigt oder sogar zerstört wird.

Nach einer weiteren bevorzugten Ausgestaltung des Gegenstands der Erfindung ist vorgesehen, dass die Teller berührungsfrei zu einer Seitenwand des Geschirrkorbs angeordnet sind. Durch diese Anordnung ist sichergestellt, dass das zu reinigende Gut, insbesondere die Teller im Wesentlichen von allen Seiten mit Reinigungsflüssigkeit benetzt werden.

Nach einer weiteren bevorzugten Ausgestaltung des Gegenstands der Erfindung ist vorgesehen, dass ein erster Lagerungsbehälter in dem unteren Bereich des Spülbehälters angeordnet ist und ein zweiter Lagerungsbehälter in dem oberen Bereich des Spülbehälters angeordnet ist. Da die Stützweite der horizontal angeordneten Abstützmittel veränderbar ist, können auch Teller mit einem sehr großen Durchmesser in dem Lagerungsbehälter angeordnet werden, da der Teller in die Bodenebene des Lagerungsbehälters versenkbar ist. In diesem Fall kann ein zweiter Lagerungsbehälter in der Geschirrspülmaschine angeordnet werden, da ausreichend Raum noch oben vorhanden ist, wenn die Teller einen großen Durchmesser aufweisen. Daher ist der Benutzer in der Lage, die Menge des zu reinigenden Guts zu erhöhen, da er diese in den ersten Lagerungsbehälter und/oder in den zweiten Lagerungsbehälter verteilt.

Ferner gehört zur Erfindung ein erfindungsgemäßer Lagerungsbehälter.

Die Erfindung ist in einer nachfolgenden Beschreibung anhand eines in Zeichnung vereinfacht dargestellten Ausführungsbeispiels erläutert.

Es zeigen:
- Fig. 1: eine Draufsicht auf einen Lagerungsbehälter gemäß einer ersten Ausführungsform mit einem horizontal angeordneten Abstützmittel, dessen Stützweite stufenlos veränderbar ist;
- Fig. 2: eine in einer Seitenansicht geschnitten dargestellten Lagerungsbehälter gemäß der ersten Ausführungsform mit dem horizontal angeordneten Abstützmittel, dessen Stufenweite stufenlos veränderbar ist;
- Fig. 3: eine Draufsicht auf einen Lagerungsbehälter gemäß einer zweiten Ausführungsform mit einem horizontal angeordneten Abstützmittel, dessen Stützweite in Stufen veränderbar ist;
- Fig. 4: eine in der Seitenansicht geschnitten dargestellten Lagerungsbehälter gemäß der zweiten Ausführungsform mit dem horizontal angeordneten Abstützmittel, dessen Stützweite in Stufen veränderbar ist; und
- Fig. 5: einen teilweise geschnitten in einer Seitenansicht dargestellten Lagerungsbehälter mit einem Teller.

In der Fig. 1 ist eine erste Ausführung eines als Geschirrkorb ausgebildeten Lagerungsbehälters 1 für eine nicht gezeigte Geschirrspülmaschine dargestellt. Die Geschirrspülmaschine weist einen Spülbehälter und eine nicht näher gezeigte Tür auf, die gemeinsam einen Behandlungsraum umschließen. Innerhalb des Behandlungsraums sind zwei Lagerungsbehälter 1 übereinander angeordnet. Der obere Lagerungsbehälter 1 und der untere Lagerungsbehälter 1 sind von dem Aufbau her im Wesentlichen identisch. Es gibt jedoch ebenfalls Geschirrspülmaschinen, insbesondere Tischgeschirrspülmaschinen, denen nur ein einziger Lagerungsbehälter 1 zugeordnet ist.

Der Lagerungsbehälter 1 umfasst eine Seitenwand 2, eine Seitenwand 3, eine Seitenwand 4 und eine Seitenwand 5 sowie einen Boden 6, die eine korbartige Struktur aufweisen. An der Seitenwand 2 und an der Seitenwand 3 des Lagerungsbehälters 1 ist eine nicht gezeigte Führungsschiene angeordnet, die mit dem Lagerungsbehälter unlösbar verbunden ist. Diese dient zum Hinein- und Herausbewegen des Lagerungsbehälters 1 aus dem Behandlungsraum der Geschirrspülmaschine. Ein Lagerungsbehälter, der in dem unteren Bereich des Spülbehälters angeordnet ist, könnte alternativ anstatt der Führungsschienen auch Rollen aufweisen, um den Lagerungsbehälter 1 aus dem Behandlungsraum der Geschirrspülmaschine hinein- oder herauszubewegen.

Der Boden 6 des Lagerungsbehälters 1 weist als Haltevorrichtung ausgebildete und horizontal angeordnete Abstützmittel auf, die als Tragstäbe ausgebildet sind. Die Tragstäbe unterteilen sich in Längsstäbe 7 und Querstäbe 8. An den Querstäben 8 sind Haltevorrichtungen 9 angeordnet, die zur stabilen und sicheren Lagerung des zu reinigenden Guts dienen. Alternativ könnten die Haltevorrichtungen 9 auch an den Längsstäben 7 angeordnet sein.

Ein bewegbarer Querstab 10 ist derart bewegbar ausgebildet, so dass dessen Abstand beziehungsweise dessen Stützweite zu einem benachbarten Querstab 8 durch eine Verschiebevorrichtung 11 stufenlos veränderbar ist. Alternativ könnten auch mehrere Querstäbe 8 als bewegbare Querstäbe 10 ausgebildet sein, die eine Verschiebevorrichtung 11 aufweisen. Es ist ebenfalls denkbar, dass ein Längsstab 7 bewegbar ausgebildet ist und diesem eine Verschiebevorrichtung 11 zugeordnet ist. Eine Kombination von bewegbaren Längsstäben und bewegbaren Querstäben könnte die Flexibilität des Benutzers beim Einräumen des zu reinigenden Guts, insbesondere von Teller mit einem großen oder kleinen Durchmesser erhöhen.

Die Stützweite zwischen den Querstäben 8 und dem bewegbaren Querstab 10 ist variabel einstellbar ausgebildet. Die Querstäbe 8 und der bewegbare Querstab 10 sowie die Längsstäbe 7 sind lösbar gelagert und können jederzeit aus dem Lagerungsbehälter 1 entfernt werden. Die Haltestäbe 9 dienen im Wesentlichen zur Fixierung des zu reinigenden Guts und sind im Wesentlichen senkrecht zu der Bodenebene des Lagerungsbehälters 1 angeordnet.

In der Fig. 2 ist die Verschiebevorrichtung 11 des Lagerungsbehälters 1 näher dargestellt. Die Verschiebevorrichtung 11 ist mittels zweier Bolzen 12 an einen Rahmen 13 des Bodens 6 kraftschlüssig angeordnet. Der bewegbare Querstab 10 wird mittels der Verschiebevorrichtung 11 in seiner Querrichtung verschoben, um die Stützweite zwischen dem bewegbaren Querstab 10 und den benachbarten Querstäben 8 zu verändern. Senkrecht zu der Bodenebene des Lagerungsbehälters 1 und senkrecht zu dem bewegbaren Querstab 10 ist die Haltevorrichtung 9 angeordnet, die zur sicheren Lagerung des zu reinigenden Guts dient. Um eine hohe Sicherheit und eine stabile Lagerung für das zu reinigende Gut, insbesondere eines Tellers zu gewährleisten, muss der Teller an zwei Haltevorrichtungen 9 anliegen.

Um die Stabilität des gesamten Lagerungsbehälters 1 zu gewährleisten, werden die Seitenwände 2, 3, 4, 5 von zwei geschlossenen Stäben 14 umgrenzt.

In der Fig. 3 ist eine zweite Ausführungsform eines Lagerungsbehälters 1' dargestellt. Der Lagerungsbehälter 1' unterscheidet sich lediglich von dem Lagerungsbehälter 1 dadurch, dass die Stützweite der horizontal angeordneten Abstützmittel in Stufen veränderbar ist. Einem bewegbaren Querstab 10' ist ein Stab 15' zugeordnet, der im Wesentlichen senkrecht zu dem bewegbaren Querstab 10' und parallel zu einer Bodenebene eines nicht gezeigten Spülbehälters angeordnet ist. Der Stab 15' ist mit einem klappbaren Querstab 16' verbunden und bildet mit diesem einen Bügel 17'. Dieser Bügel 17' ist um eine horizontale Achse 18' (Fig. 4) schwenkbar gelagert, so dass die Stützweite zwischen dem klappbaren Querstab 16' und den Querstäben 9' veränderbar ist. Die Bewegung des Bügels 17' erfolgt im vorliegenden Fall mechanisch. Alternativ könnte die Bewegung jedoch mittels eines Motors elektromechanisch ausgeführt werden.

In der Fig. 4 ist der Lagerungsbehälter 1' in der Seitenansicht geschnitten dargestellt. Der Bügel 17' ist um die horizontale Achse 18' schwenkbar gelagert. An dem Stab 15' ist eine Haltevorrichtung 19' angeordnet, die in ihrer Länge wesentlich kürzer ist, als die Haltevorrichtung 20', weil beim Umklappen des Bügels 17' die Haltevorrichtung 19' nicht aus der Bodenebene des Lagerungsbehälters 1 zu weit herausstehen darf. Dies ist besonders wichtig, wenn unterhalb des Lagerungsbehälters 1 eine als Sprüharm ausgebildete, nicht gezeigte Sprühvorrichtung angeordnet ist. Ist die Haltevorrichtung 19' zu lang könnte diese den Sprüharm am Bewegen hindern und ein schlechtes Spülergebnis verursachen. Falls jedoch die Sprühvorrichtung als Sprühboden ausgebildet ist, der integraler Bestandteil des Lagerungsbehälters 1 ist, so kann zum Beispiel der Haltestab 19' bis zu der Bodenebene des Spülbehälters länger ausgeführt werden.

Alternativ ist es möglich, dass der Bügel 17' in mehrere kleinere Bügel unterteilt wird, die um eine jeweils einem Bügel zugeordneten horizontalen Achse schwenkbar gelagert sind. Somit kann der Benutzer selbst entscheiden, welche Abschnitte für einen Teller 1.1 mit einem großen Durchmesser zur Lagerung gewählt werden und in welchen Abschnitt zum Beispiel ein Untertassenteller und dergleichen mit einem kleinen Durchmesser gelagert werden kann.

Durch die Veränderung der Stützweite der horizontal angeordneten Abstützmittel können auch Untertassenteller und dergleichen in dem Lagerungsbehälter angeordnet werden, ohne dass sie aus der Bodenebene des Lagerungsbehälters 1 herausragen und die Sprühvorrichtung am Versprühen der Reinigungsflüssigkeit hindern. Falls die Untertassenteller die Sprühvorrichtung berühren, wird die Stützweite der horizontal angeordneten Abstützmittel so weit verändert, bis die Berührung der Untertassenteller mit der Sprühvorrichtung ausgeschlossen ist.

Um die Lagerung des Tellers 1.1 in dem Lagerungsbehälter 1 der erfindungsgemäßen Geschirrspülmaschine zu verdeutlichen ist in der Fig. 5 eine erfindungsgemäße Lösung näher dargestellt. In der Fig. 5 ist eine obere Begrenzungslinie a und eine untere Begrenzungslinie b dargestellt. Die obere Begrenzungslinie a beziehungsweise b stellt die maximale (zur Verfügung stehende Höhe beziehungsweise Tiefe in dem Spülbehälter an, ohne dass der Teller 1.1 den Spülbehälter und/oder die Sprühvorrichtung berührt. Bei einem Überschreiten der Begrenzungslinien a beziehungsweise b stößt der Teller 1.1 an den Spülbehälter beziehungsweise an die an dem Lagerungsbehälter 1 angeordnete als Sprüharm ausgebildete Sprühvorrichtung, die im Extremfall im Betrieb aufgrund des Tellers 1.1 am Rotieren gehindert wird. Dies führt zwangsweise zu einem schlechten Spülergebnis.

Ein im vorliegendem Fall als Teller 1.1" ausgebildeter Pastateller mit einem überdurchschnittlichen Durchmesser verglichen zu einem Normteller 1.2", wie zum Beispiel ein Speiseteller oder ein Suppenteller, überschreitet die Begrenzungslinie a und stößt somit zwangsweise an einem in der Fig. 1 a nicht näher dargestellten Sprüharm und/oder Spülbehälter. Der Teller 1.1" wird nur von in der Bodenebene des Lagerungsbehälters 1" angeordneten Querstäben 8" gelagert. Des Weiteren berührt der Teller 1.1" eine Seitenwand 2" des Lagerungsbehälters 1", insbesondere einen von zwei an der Seitenwand angeordneten Stäben 14", die die Seitenwand 2" und die nicht näher gezeigten Seitenwände des Lagerungsbehälters 1" umschließen. Diese Anordnung verursacht jedoch eine ziemlich instabile Lagerung des Tellers 1.1" in dem Lagerungsbehälter 1". Der Normteller 1.2" hingegen tangiert jeweils einen Querstab 8" auf und ist dadurch sicher in dem Lagerungsbehälter 1 gelagert.

Die zusätzlich in dem Lagerungsbehälter 1" angeordneten Haltestäbe 9" dienen ebenfalls zur Lagerung des Tellers. Aufgrund des großen Durchmessers des Tellers 1.1" ist eine gleichzeitige Berührung des Tellers 1.1" von zwei benachbarten Querstäben 8" ausgeschlossen. Da die Stützweite zwischen den benachbarten Querstäben 8" unveränderbar ist, ist eine Aufbewahrung des Tellers 1.1" in dem Lagerungsbehälter 1" innerhalb des Spülbehälters ausgeschlossen.

Es kann ferner eine in der Fig. 5 nicht dargestellte Verschiebevorrichtung 11 vorgesehen sein, die zur Veränderung der Stützweite zwischen dem Querstab 8 und dem bewegbaren Querstab 10 dient Wie zuvor beschrieben kann durch eine entsprechende Verschiebevorrichtung 11 (siehe Fig. 1 und Fig. 2) oder einen Bügel 17' (siehe Fig. 3 und Fig. 4) in Vorteilhafterweise die Stützweite zwischen zwei benachbarten Querstäben 8 verändert werden. Dadurch ist (es möglich den Teller 1.1 unterhalb der Begrenzungslinie a und oberhalb der Begrenzungslinie b in dem Lagerungsbehälter 1 anzuordnen, ohne dass der Teller 1.1 den Spülbehälter und die dem oberen nicht gezeigten Lagerungsbehälter, der oberhalb des Lagerungsbehälters 1 angeordnet sein kann, berührt.

Es kann nun der Teller 1.1, insbesondere auch der Pastateller, in dem Spülbehälter angeordneten Lagerungsbehälter gelagert werden, weil der Teller 1.1 in die Bodenebene bis zu der Begrenzungslinie b beziehungsweise bis zu der Sprühvorrichtung bei Bedarf versenkt werden kann. Die Lagerung des Tellers 1.1 in dem Lagerungsbehälter 1 ist ebenfalls stabiler, weil der Teller 1.1 in der erfindungsgemäßen Lösung den Querstab 8 und den bewegbaren Querstab 10 berührt und von Beiden gehalten wird. Durch die Haltestäbe 9, die hinter dem Teller 1.1 angeordnet sind, ist ein Umkippen des Tellers 1.1 ausgeschlossen. Auf die an der Seitenwand angeordneten Stäbe 14 kann zur Lagerung des Tellers 1.1 verzichtet werden, da die Querstäbe 8, 8' und die Haltestäbe 9 vollkommen ausreichen, um den Teller 1.1 sicher in dem Lagerungsbehälter 1 zu lagern. Die zur Lagerung des Tellers 1.1 dienenden Stäbe 14 führen dazu, dass für den Teller 1.1 in dem Lagerungsbehälter 1 das Lagerungssystem, bestehend aus dem Querstab 8 und dem bewegbaren Querstab 10 sogar statisch überstimmt ist.

### Bezugszeichenliste

- 1: Lagerungsbehälter
- 1': Lagerungsbehälter
- 1": Lagerungsbehälter
- 1.1: Teller
- 1.1": Teller
- 1.2": Normteller
- 2: Seitenwand
- 2": Seitenwand
- 3: Seitenwand
- 4: Seitenwand
- 5: Seitenwand
- 6: Boden
- 7: Längsstab; Tragstab
- 8: Querstab; Tragstab
- 8": Querstab; Tragstab
- 9: Haltevorrichtung; Haltestab
- 9': Querstab; Haltevorrichtung
- 9": Haltestab; Haltevorrichtung
- 10: Bewegbarer Querstab
- 10': Bewegbarer Querstab
- 11: Verschiebevorrichtung
- 12: Bolzen
- 13: Rahmen
- 14: Stab
- 14": Stab
- 15': Stab
- 16': Klappbarer Querstab
- 17': Bügel
- 18': Horizontale Achse
- 19': Haltevorrichtung; Haltestab
- 20': Haltevorrichtung
- a: Obere Begrenzungslinie
- b: Untere Begrenzungslinie

## Patentansprüche

1. Geschirrspülmaschine mit einem Behandlungsraum, in dem wenigstens ein korbartiger Lagerungsbehälter (1, 1', 1") mit mindestens einer Haltevorrichtung (9, 9', 9") mit horizontal angeordneten Abstützmitteln für zu reinigendes Gut, insbesondere Teller (1.1, 1.1', 1.2") angeordnet ist, wobei der korbartige Lagerungsgehälter (1, 1', 1") vier Seitenwände (2, 3, 4, 5) und einen Boden (6), welche die korbartige Struktur aufweisen, umfasst und wobei die horizontal angeordneten Abstützmittel, welche als Tragstäbe ausgebildet sind, den Boden (6) des Lagerungsbehälters (1) ausbilden, **dadurch gekennzeichnet, dass** die horizontal angeordneten Abstützmittel eine veränderbare Stützweite besitzen.

2. Geschirrspülmaschine nach Anspruch 1, **dadurch gekennzeichnet, dass** die Stützweite der horizontal angeordneten Abstützmittel stufenlos veränderbar ist.

3. Geschirrspülmaschine nach Anspruch 1, **dadurch gekennzeichnet, dass** die Stützweite der horizontal angeordneten Abstützmittel in Stufen veränderbar ist.

4. Geschirrspülmaschine nach einem der vorhergehenden Ansprüche, **dadurch gekennzeichnet, dass** die horizontal angeordneten Abstützmittel durch wenigstens zwei einander gegenüberliegende Tragstäbe des als Geschirrkorb ausgebildeten Lagerungsbehälters (1, 1', 1") ausgebildet sind.

5. Geschirrspülmaschine nach einem der vorhergehenden Ansprüche, **dadurch gekennzeichnet, dass** die Tragstäbe als Längsstäbe (7) oder als Querstäbe (8, 8") des Lagerungsbehälters (1, 1', 1") ausgebildet sind und der Abstand zwischen zwei Querstäben (8, 8") und/oder zwei Längsstäben (7) variabel einstellbar ausgebildet ist.

6. Geschirrspülmaschine nach einem der vorhergehenden Ansprüche, **dadurch gekennzeichnet, dass** mindestens ein Querstab (8, 8") und/oder ein Längsstab (7) des Lagerungsbehälters (1, 1', 1") lösbar gelagert sind.

7. Geschirrspülmaschine nach einem der vorhergehenden Ansprüche, **dadurch gekennzeichnet, dass** an dem Querstab (8, 8") und/oder dem Längsstab (7) mindestens ein Stab (15') zumindest im Wesentlichen senkrecht angeordnet ist, welcher um eine horizontale Achse (18') schwenkbar gelagert ist.

8. Geschirrspülmaschine nach Anspruch 7, **dadurch gekennzeichnet, dass** der Stab (15') mechanisch oder elektromechanisch bewegbar ausgebildet ist.

9. Geschirrspülmaschine nach einem der Ansprüche 5 bis 8, **dadurch gekennzeichnet, dass** der Querstab (8, 8") und/oder der Längsstab (7) in seiner Querrichtung verschiebbar ausgebildet ist.

10. Geschirrspülmaschine nach einem der Ansprüche 5 bis 9, **dadurch gekennzeichnet, dass** die Querstäbe (8, 8") oder die Längsstäbe (7) parallel zueinander angeordnet sind.

11. Geschirrspülmaschine nach einem der Ansprüche 5 bis 10, **dadurch gekennzeichnet, dass** an den Querstäben (8, 8") und/oder an den Längsstäben (7) Haltestäbe (9, 9', 9") zur Fixierung des zu reinigenden Guts zumindest im Wesentlichen senkrecht zu der Bodenebene angeordnet sind.

12. Geschirrspülmaschine nach einem der vorhergehenden Ansprüche, **dadurch gekennzeichnet, dass** ein erster Lagerungsbehälter (1, 1', 1") in dem unteren Bereich des Spülbehälters angeordnet ist und ein zweiter Lagerungsbehälter in dem oberen Bereich des Spülbehälters angeordnet ist.

13. Lagerungsbehälter (1, 1', 1") nach einem der vorhergehenden Ansprüche.

## Claims

1. Dishwasher comprising a processing chamber in which at least one rack-type storage container (1, 1', 1") with at least one holding device (9, 9', 9") with horizontally arranged supporting means for items to be cleaned, in particular plates (1.1, 1.1', 1.2"), is arranged, wherein the basket-type storage container (1, 1', 1") comprises four side walls (2, 3, 4, 5) and a base (6), which have the basket-type structure, and wherein the horizontally arranged supporting means, which are embodied as carrying bars, form the base (6) of the storage container (1), **characterised in that** the horizontally arranged supporting means have an alterable supporting distance.

2. Dishwasher according to claim 1, **characterised in that** the supporting distance of the horizontally arranged supporting means is steplessly alterable.

3. Dishwasher according to claim 1, **characterised in that** the supporting distance of the horizontally arranged supporting means is alterable in steps.

4. Dishwasher according to one of the preceding claims, **characterised in that** the horizontally arranged supporting means are designed as at least two opposing carrying bars of the storage container (1, 1', 1"), which is embodied as a dish rack.

5. Dishwasher according to one of the preceding claims, **characterised in that** the carrying bars are embodied as longitudinal bars (7) or transverse bars (8, 8") of the storage container (1, 1', 1") and the distance between two transverse bars (8, 8") and/or two longitudinal bars (7) is embodied so as to be variably adjustable.

6. Dishwasher according to one of the preceding claims, **characterised in that** at least one transverse bar (8, 8") and/or one longitudinal bar (7) of the storage container (1, 1', 1") are detachably mounted.

7. Dishwasher according to one of the preceding claims, **characterised in that** on the transverse bar (8, 8") and/or longitudinal bar (7) at least one bar (15'), which is pivotably mounted about a horizontal axis (18'), is arranged in an at least substantially perpendicular manner.

8. Dishwasher according to claim 7, **characterised in that** the bar (15') is designed so as to be mechanically or electromechanically movable.

9. Dishwasher according to one of claims 5 to 8, **characterised in that** the transverse bar (8, 8") and/or the longitudinal bar (7) is designed so as to be displaceable in its transverse direction.

10. Dishwasher according to one of claims 5 to 9, **characterised in that** the transverse bars (8, 8") or longitudinal bars (7) are arranged parallel to one another.

11. Dishwasher according to one of claims 5 to 10, **characterised in that** on the transverse bars (8 8") and/or longitudinal bars (7) holding bars (9,9',9") for fixing the items to be cleaned are arranged in an at least substantially perpendicular manner relative to the base plane.

12. Dishwasher according to one of the preceding claims, **characterised in that** a first storage container (1,1',1") is arranged in the lower region of the washing container and a second storage container is arranged in the upper region of the washing container.

13. Storage container (1,1',1") according to one of the preceding claims.

## Revendications

1. Lave-vaisselle comprenant un espace de traitement dans lequel est disposé au moins un récipient de stockage (1, 1', 1") en forme de panier muni d'au moins un dispositif de maintien (9, 9', 9") comprenant des moyens de soutien disposés horizontalement pour des produits à nettoyer, notamment des assiettes (1.1, 1.1', 1.2"), le récipient de stockage (1, 1', 1") en forme de panier comprenant quatre parois latérales (2, 3, 4, 5) et un fond (6), lesquels présentent la structure en forme de panier, et les moyens de soutien disposés horizontalement, lesquels sont réalisés en tant que barres de support, formant le fond (6) du récipient de stockage (1), **caractérisé en ce que** les moyens de soutien disposés horizontalement possèdent une largeur de soutien modifiable.

2. Lave-vaisselle selon la revendication 1, **caractérisé en ce que** la largeur de soutien des moyens de soutien disposés horizontalement est modifiable progressivement.

3. Lave-vaisselle selon la revendication 1, **caractérisé en ce que** la largeur de soutien des moyens de soutien disposés horizontalement est modifiable par échelons.

4. Lave-vaisselle selon l'une quelconque des revendications précédentes, **caractérisé en ce que** les moyens de soutien disposés horizontalement sont réalisés par au moins deux barres de support opposées l'une à l'autre du récipient de stockage (1, 1', 1") réalisé comme panier à vaisselle.

5. Lave-vaisselle selon l'une quelconque des revendications précédentes, **caractérisé en ce que** les barres de support sont réalisées comme barres longitudinales (7) ou comme barres transversales (8, 8") du récipient de stockage (1, 1', 1") et **en ce que** l'écart entre deux barres transversales (8, 8") et/ou deux barres longitudinales (7) est réalisé de manière variablement réglable.

6. Lave-vaisselle selon l'une quelconque des revendications précédentes, **caractérisé en ce qu'**au moins une barre transversale (8, 8") et/ou une barre longitudinale (7) du récipient de stockage (1, 1', 1") sont logées de manière amovible.

7. Lave-vaisselle selon l'une quelconque des revendications précédentes, **caractérisé en ce que** sur la barre transversale (8, 8") et/ou sur la barre longitudinale (7), au moins une barre (15') est disposée au moins essentiellement de manière verticale, laquelle est logée de manière pivotante autour d'un axe horizontal (18').

8. Lave-vaisselle selon la revendication 7, **caractérisé en ce que** la barre (15') est réalisée de manière mécaniquement ou électromécaniquement déplaçable.

9. Lave-vaisselle selon l'une quelconque des revendications 5 à 8, **caractérisé en ce que** la barre transversale (8, 8") et/ou la barre longitudinale (7) sont réalisées de manière déplaçable dans leur direction transversale.

10. Lave-vaisselle selon l'une quelconque des revendications 5 à 9, **caractérisé en ce que** les barres transversales (8, 8") ou les barres longitudinales (7) sont disposées parallèlement les unes aux autres.

11. Lave-vaisselle selon l'une quelconque des revendications 5 à 10, **caractérisé en ce que** sur les barres transversales (8, 8") et/ou sur les barres longitudinales (7) sont disposées des barres de maintien (9, 9', 9") pour la fixation des produits à nettoyer au moins essentiellement perpendiculairement au plan du fond.

12. Lave-vaisselle selon l'une quelconque des revendications précédentes, **caractérisé en ce qu'**un premier récipient de stockage (1, 1', 1") est disposé dans la partie inférieure de la cuve de lavage et **en ce qu'**un deuxième récipient de stockage est disposé dans la partie supérieure de la cuve de lavage.

13. Récipient de stockage (1, 1', 1") selon l'une quelconque des revendications précédentes.
